# EUROPÄISCHE PATENTSCHRIFT

(11) **EP 2 314 948 B1**
(45) Veröffentlichungstag und Bekanntmachung des Hinweises auf die Patenterteilung: **05.06.2013**
(21) Anmeldenummer: 10013457.6
(22) Anmeldetag: 08.10.2010
(51) Int. Cl.: F24H 1/43

(54) **Heizkessel**
Boiler
Chaudière

(30) Priorität: 14.10.2009 DE 102009049449
(43) Veröffentlichungstag der Anmeldung: 27.04.2011
(73) Patentinhaber: Viessmann Werke GmbH & Co. KG, 35107 Allendorf (DE)
(72) Erfinder: Dönges, Roger, 35110 Frankenau (DE); Görge, Gunthard, 35260 Stadtallendorf (DE); Klausmann, Werner, Dr., 35083 Wetter (DE)
(74) Vertreter: Wolf, Michael

(56) Entgegenhaltungen:
- EP-A1- 0 079 594
- DE-C1- 10 114 490
- DE-U1- 20 005 185
- US-A- 5 365 888

## Beschreibung

Die Erfindung betrifft einen Heizkessel gemäß dem Oberbegriff des Patentanspruchs 1.

Ein Heizkessel der eingangs genannten Art ist nach der DE 200 05 185 U1 bekannt. Dieser besteht aus einer beidendig ver- und von einem schraubenlinienförmig gewendelten Spaltwärmetauscher umschlossene Brennkammer, wobei an einem ihrer Enden ein Brenner für flüssige Brennstoffe und zwischen dem Brenner und dem Spaltwärmetauscher eine zylinderförmige Hülse angeordnet ist, wobei die Hülse eine fluidundurchlässige Oberfläche aufweist und wobei der Brenner als Brenner mit Flammrohr ausgebildet ist.

Ein ähnlicher Heizkessel ist weiterhin nach der EP 0 970 327 B1 (siehe insbesondere Figur 3 dieser Schrift) bekannt. Dieser besteht aus einer beidendig ver- und von einem schraubenlinienförmig gewendelten Spaltwärmetauscher umschlossenen Brennkammer, wobei an einem ihrer Enden ein Brenner für flüssige oder gasförmige Brennstoffe und zwischen dem Brenner und dem Spaltwärmetauscher eine zylinderförmige Hülse angeordnet ist. Unter Spaltwärmetauscher ist dabei ein Wärmetauscher zu verstehen, bei dem zwischen den Rohrwendeln ein Spalt vorgesehen ist, durch den das vom Brenner kommende Heiß- bzw. Abgas strömt, um seine Wärme an ein durch den Wärmetauscher strömendes Wärmeträgermedium (in der Regel Heizkreiswasser) zu übertragen. Bei dieser Lösung weist die Hülse (dort auch Flammraummantel genannt) auf ihrem zylindrischen Mantel Schlitze und Leitbleche auf, welche die heißen Rauchgase aus dem inneren Bereich der Brennkammer entlassen und in einer um die Achse rotierenden Strömung durch die Zwischenräume zwischen den Rohren des Wärmetauschers leiten.

Der Erfindung liegt die Aufgabe zugrunde, einen Heizkessel der eingangs genannten Art zu verbessern.

Diese Aufgabe ist mit einem Heizkessel der eingangs genannten Art durch die im Kennzeichen des Patentanspruchs 1 aufgeführten Merkmale gelöst.

Nach der Erfindung ist also vorgesehen, dass die Hülse eine kleinere axiale Erstreckung als der Spaltwärmetauscher aufweist.

Mit anderen Worten weist die zylinderförmige Hülse erfindungsgemäß lediglich zwei Öffnungen auf, nämlich jeweils eine an einer ihrer vorzugsweise kreisflächenförmigen Stirnseiten. Nach der Erfindung wird somit und in Abkehr von der EP 0 970 327 B1 ganz bewußt auf Schlitze oder dergleichen auf der Mantelfläche verzichtet, und zwar mit dem Vorteil, dass heisses, vom Brenner (bevorzugt ist ein zylindrischer Oberflächenbrenner) kommendes Rauchgas nicht direkt radial durch den Wärmetauscher hindurch strömen kann. Vielmehr ist durch die erfindungsgemäß ausgebildete Hülse gewährleistet, dass das Rauchgas zunächst und unabhängig vom verwendeten Brennertyp bis zum brennerabgewandten Ende der Hülse strömen muss, bevor es überhaupt in den Zuströmbereich des Spaltwärmetauscher gelangen kann. Entscheidend ist dabei, dass durch diese Maßgabe unzulässig hohe Abgaswerte vermieden werden können, da erfindungsgemäß für eine ausreichend lange Ausbrandstrecke gesorgt ist, die gewährleistet, dass keine unverbrannten Kohlenwasserstoffe direkt durch den Wärmetauscherspalt zum Abgaskanal (Schornstein) gelangen.

Andere vorteilhafte Weiterbildungen ergeben sich aus den abhängigen Patentansprüchen.

Der Vollständigkeit halber wird noch auf die DE 91 01 375 U1 hingewiesen. Bei dieser Lösung ist aber ein topfförmiges Umlenkteil vorgesehen, das darüber hinaus dem Brenner gegenüberliegend angeordnet ist. Weiterhin besteht ein Unterschied zur erfindungsgemäßen Lösung darin, dass der Wärmetauscher nicht als Spaltwärmetauscher ausgebildet ist.

Außerdem wird der Vollständigkeit halber noch auf die Dokumente DE 101 14 490 C1 und US 5 365 888 A hingewiesen, wobei beim zuerst genannten schon die erfindungsgemäße Hülse fehlt und beim zweiten Dokument weder ein Brenner mit Flammrohr noch ein Oberflächenbrenner vorgesehen ist. Außerdem ist bei dieser Lösung ganz gezielt nicht vorgesehen, dass die Hülse eine kleinere axiale Erstreckung als der Spaltwärmetauscher aufweist.

Der erfindungsgemäße Heizkessel einschließlich seiner vorteilhaften Weiterbildungen gemäß der abhängigen Patentansprüche wird nachfolgend anhand der zeichnerischen Darstellung eines bevorzugten Ausführungsbeispiels näher erläutert.

Es zeigt
- Figur 1: im Teilschnitt perspektivisch den Heizkessel mit einem zylindrischen Flächenbrenner und der erfindungsgemäßen Hülse;
- Figur 2: im Teilschnitt perspektivisch den Heizkessel gemäß Figur 1 ohne Brenner und
- Figur 3: perspektivisch die erfindungsgemäße Hülse.

Der in den Figuren 1 und 2 dargestellte Heizkessel besteht aus einer beidendig ver- und von einem schraubenlinienförmig gewendelten Spaltwärmetauscher 1 umschlossenen Brennkammer 2, wobei an einem ihrer Enden ein Brenner 3 für flüssige oder gasförmige Brennstoffe und zwischen dem Brenner 3 und dem Spaltwärmetauscher 1 eine zylinderförmige Hülse 4 angeordnet ist.

Weiterhin ist vorgesehen, dass die Hülse 4 eine fluidundurchlässige Oberfläche aufweist, d. h., ihre Oberfläche weist keine Öffnungen auf, durch die Abgas strömen könnte. Wie eingangs erläutert, ist durch diese Maßgabe gewährleistet, dass der Brennstoff zunächst vollständig ausbrennt bevor das dabei entstehende heiße Abgas zum Spaltwärmetauscher 1 gelangt.

Der Brenner 3 ist bei der dargestellten, bevorzugten Lösung als so genannter Oberflächenbrenner mit einer zylindermantelförmigen Brennfläche ausgebildet und weist ausgehend vom einen Ende der Brennkammer 2 in Richtung seiner Hauptachse eine etwas kleinere axiale Erstreckung als die Hülse 4 auf. Alternativ kommt aber auch ein Brenner mit Flammrohr in Betracht; in diesem Fall ist die Hülse 4 allerdings deutlich länger als das Flammrohr auszubilden, um einen möglichst vollständigen Ausbrand zu gewährleisten.

Um die zylinderförmige Hülse 4 auf möglichst einfache Weise in der Brennkammer 2 positionieren zu können, ist diese aus zylindrischen Teilelementen 5 und aus mindestens drei (dargestellt sind acht), über ihren Umfang verteilt angeordneten Distanzelementen 6 gebildet. Wie aus den Figuren 1 und 2 ersichtlich, entspricht dabei der von den Distanzelementen 6 definierte Außendurchmesser der Hülse 4 gerade dem Innendurchmesser des Spaltwärmetauschers 1, so dass die Hülse 4 bei demontiertem Brenner leicht in die Brennkammer 2 bzw. den Spaltwärmetauscher 1 einschiebbar ist, d. h. der Heizkessel kann auch bei Verwendung der Hülse 4 gut gereinigt werden.

Aus fertigungstechnischen Gründen ist insbesondere mit Verweis auf Figur 3 besonders bevorzugt vorgesehen, dass die die Teilelemente 5 und die Distanzelemente 6 umfassende Hülse 4 einstückig, vorzugsweise aus Blech, ausgebildet ist, wobei die Distanzelemente 6 als radiale Ausprägungen der Hülse 4 ausgebildet sind. Das entsprechend einen rechteckigen Zuschnitt aufweisende Blechstück wird nach entsprechender Hülsen-Formgebung an seinen Enden zusammengeschweißt (siehe Schweißnaht 9). Die Hülse 4 weist ferner an ihren Stirnseiten jeweils eine Öffnung 7, 8 auf und ist am gleichen Ende der Brennkammer 2 wie der Brenner 3 angeordnet.

Damit während des Heizkesselbetriebs auch im Bereich der Hülse 4 ausreichend viel Abgas durch den Spaltwärmetauscher 1 strömen kann, ist zwischen dem Spaltwärmetauscher 1, einem Teilelement 5 und zwei Distanzelementen 6 der Hülse 4 jeweils ein Durchströmquerschnitt für Abgase des Brenners 3 gebildet, wobei die Summe der Durchströmquerschnitte größer als ein von der Hülse 4 abgedeckter Bereich des Spaltwärmetauschers 1 ist.

Wie aus den Figuren 1 und 2 ersichtlich, ist erfindungsgemäß vorgesehen, dass die Hülse 4 eine kleinere axiale Erstreckung als der Spaltwärmetauscher 1 aufweist. Diese Maßgabe hat zur Folge, dass vollständig ausgebranntes Heißgas direkt zum Spaltwärmetauscher 1 gelangen kann, nämlich genau in dem Bereich, wo keine Hülse 4 vorgesehen ist.

Weiterhin besteht eine geometrische Vorgabe darin, dass eine Hauptachse des Brenners 3 bzw. seines Flammrohrs parallel, vorzugsweise deckungsgleich, zu einer Hauptachse der Hülse 4 verlaufend und eine Hauptachse des Spaltwärmetauschers 1 parallel, vorzugsweise deckungsgleich, zu einer Hauptachse der Hülse 4 verlaufend angeordnet ist.

Um im Bereich der Brennerfläche einen ausreichend großen Raum für den Ausbrand des Brennstoffs zu gewährleisten, ist schließlich vorgesehen, dass ein radialer Abstand zwischen dem Brenner 3 bzw. seinem Flammrohr und der Hülse 4 größer als ein radialer Abstand zwischen der Hülse 4 und dem Spaltwärmetauscher 1 ausgebildet ist.

### Bezugszeichenliste

| | |
|---|---|
| 1 | Spaltwärmetauscher |
| 2 | Brennkammer |
| 3 | Brenner |
| 4 | Hülse |
| 5 | Teilelement |
| 6 | Distanzelement |
| 7 | Öffnung |
| 8 | Öffnung |
| 9 | Schweißnaht |

## Patentansprüche

1. Heizkessel, umfassend eine beidendig ver- und von einem schraubenlinienförmig gewendelten Spaltwärmetauscher (1) umschlossene Brennkammer (2), wobei an einem ihrer Enden ein Brenner (3) für flüssige oder gasförmige Brennstoffe und zwischen dem Brenner (3) und dem Spaltwärmetauscher (1) eine zylinderförmige Hülse (4) angeordnet ist, wobei die Hülse (4) eine fluidundurchlässige Oberfläche aufweist und wobei der Brenner (3) wahlweise als Brenner mit Flammrohr oder als Oberflächenbrenner ausgebildet ist,
**dadurch gekennzeichnet,**
**dass** die Hülse (4) eine kleinere axiale Erstreckung als der Spaltwärmetauscher (1) aufweist.

2. Heizkessel nach Anspruch 1,
**dadurch gekennzeichnet,**
**dass** die zylinderförmige Hülse (4) aus zylindrischen Teilelementen (5) und aus mindestens drei, über ihren Umfang verteilt angeordneten Distanzelementen (6) gebildet ist.

3. Heizkessel nach Anspruch 2,
**dadurch gekennzeichnet,**
**dass** die die Teilelemente (5) und die Distanzelemente (6) umfassende Hülse (4) einstückig, vorzugsweise aus Blech, ausgebildet ist.

4. Heizkessel nach Anspruch 2 oder 3,
**dadurch gekennzeichnet,**
**dass** die Distanzelemente (6) als radiale Ausprägungen der Hülse (4) ausgebildet sind.

5. Heizkessel nach einem der Ansprüche 2 bis 4,
**dadurch gekennzeichnet,**
**dass** zwischen dem Spaltwärmetauscher (1), einem Teilelement (5) und zwei Distanzelementen (6) der Hülse (4) jeweils ein Durchströmquerschnitt für Abgase des Brenners (3) gebildet ist, wobei vorzugsweise eine Summe der Durchströmquerschnitte größer als ein von der Hülse (4) abgedeckter Bereich des Spaltwärmetauschers (1) ist.

6. Heizkessel nach einem der Ansprüche 1 bis 5,
**dadurch gekennzeichnet,**
**dass** die Hülse (4) an ihren Stirnseiten jeweils eine Öffnung (7, 8) aufweist.

7. Heizkessel nach einem der Ansprüche 1 bis 6,
**dadurch gekennzeichnet,**
**dass** die Hülse (4) am gleichen Ende der Brennkammer (2) wie der Brenner (3) angeordnet ist.

8. Heizkessel nach einem der Ansprüche 1 bis 7,
**dadurch gekennzeichnet,**
**dass** der Brenner (3) ausgehend vom einen Ende der Brennkammer (2) in Richtung seiner Hauptachse eine kleinere axiale Erstreckung als die Hülse (4) aufweist.

9. Heizkessel nach einem der Ansprüche 1 bis 8,
**dadurch gekennzeichnet,**
**dass** ein radialer Abstand zwischen dem Brenner (3) und der Hülse (4) größer als ein radialer Abstand zwischen der Hülse (4) und dem Spaltwärmetauscher (1) ausgebildet ist.

## Claims

1. A boiler, comprising a combustion chamber (2), closed at both ends and surrounded by a helically-coiled gap heat exchanger (1), wherein at one of its ends a burner (3) is arranged for liquid or gaseous fuels, and between the burner (3) and the gap heat exchanger (1) a cylindrically-shaped sleeve (4) is arranged, wherein the sleeve (4) has a surface that is impermeable to fluid, and wherein the burner (3) is electively designed either as a burner with a flame tube, or as a surface burner,
**characterised in that**
the sleeve (4) has a smaller axial extent than the gap heat exchanger (1).

2. The boiler in accordance with Claim 1,
**characterised in that**
the cylindrically-shaped sleeve (4) is formed from cylindrical sub-elements (5) and from at least three spacer elements (6) arranged in a distributed manner over its periphery.

3. The boiler in accordance with Claim 2,
**characterised in that**
the sleeve (4) comprising the sub-elements (5) and the spacer elements (6) is designed in one piece, preferably out of sheeting.

4. The boiler in accordance with Claim 2 or 3,
**characterised in that**
the spacer elements (6) are designed as radial protuberances from the sleeve (4).

5. The boiler in accordance with one of the Claims 2 to 4,
**characterised in that**
between the gap heat exchanger (1), one sub-element (5) and two spacer elements (6) of the sleeve (4), in each case a through-flow cross-section for exhaust gases of the burner (3) is formed, wherein a summation of the through-flow cross-sections is preferably greater than a region of the gap heat exchanger (1) covered by the sleeve (4).

6. The boiler in accordance with one of the Claims 1 to 5,
**characterised in that**
the sleeve (4) has an opening (7, 8) on each of its end faces.

7. The boiler in accordance with one of the Claims 1 to 6,
**characterised in that**
the sleeve (4) is arranged at the same end of the combustion chamber (2) as the burner (3).

8. The boiler in accordance with one of the Claims 1 to 7,
**characterised in that**
the burner (3), originating from one end of the combustion chamber (2) in the direction of its main axis, has a smaller axial extent than the sleeve (4).

9. The boiler in accordance with one of the Claims 1 to 8,
**characterised in that**
a radial spacing between the burner (3) and the sleeve (4) is designed to be greater than a radial spacing between the sleeve (4) and the gap heat exchanger (1).

## Revendications

1. Chaudière comprenant une chambre de combustion (2) fermée aux deux extrémités et entourée par un échangeur de chaleur à fente (1) enroulé en hélice, dans laquelle un brûleur (3) pour combustibles liquides ou gazeux est agencé à l'une de ses extrémités et un manchon cylindrique (4) est agencée entre le brûleur (3) et l'échangeur de chaleur à fente (1), dans laquelle le manchon (4) comporte une surface imperméable aux fluides et dans laquelle le brûleur (3) est conçu au choix comme un brûleur avec tube foyer ou comme un brûleur de surface,
**caractérisée en ce que**
le manchon (4) présente une étendue axiale inférieure à celle de l'échangeur de chaleur à fente (1).

2. Chaudière selon la revendication 1,
**caractérisée en ce que**
le manchon cylindrique (4) est constitué de deux éléments partiels (5) et d'au moins trois éléments d'espacement (6) agencés de façon à être répartis sur son pourtour.

3. Chaudière selon la revendication 2,
**caractérisée en ce que**
le manchon (4) comprenant les éléments partiels (5) et les éléments d'espacement (6) est constitué d'une seule pièce, de préférence en tôle.

4. Chaudière selon la revendication 2 ou 3,
**caractérisée en ce que**
les éléments d'espacement (6) sont conçus comme des reliefs radiaux du manchon (4).

5. Chaudière selon l'une des revendications 2 à 4,
**caractérisée en ce que**
une section transversale d'écoulement pour les gaz d'échappement du brûleur (3) est formée respectivement entre l'échangeur de chaleur à fente (1), un élément partiel (5) et deux éléments d'espacement (6) du manchon (4), une somme des sections transversales d'écoulement étant de préférence supérieure à une région de l'échangeur de chaleur à fente (1) recouverte par le manchon (4).

6. Chaudière selon l'une des revendications 1 à 5,
**caractérisée en ce que**
le manchon (4) comporte une ouverture (7, 8) dans chacun de ses côtés frontaux.

7. Chaudière selon l'une des revendications 1 à 6,
**caractérisée en ce que**
le manchon (4) est agencé du même côté de la chambre de combustion (2) que le brûleur (3).

8. Chaudière selon l'une des revendications 1 à 7,
**caractérisée en ce que**
dans la direction de son axe principal, le brûleur (3) présente une étendue axiale inférieure à celle du manchon (4) en partant d'une extrémité de la chambre de combustion (2).

9. Chaudière selon l'une des revendications 1 à 8,
**caractérisée en ce que**
un espacement radial entre le brûleur (3) et le manchon (4) est conçu plus grand qu'un espacement radial entre le manchon (4) et l'échangeur de chaleur à fente (1).
